# EUROPÄISCHE PATENTSCHRIFT

(11) **EP 1 316 411 B1**
(45) Veröffentlichungstag und Bekanntmachung des Hinweises auf die Patenterteilung: **26.09.2012**
(21) Anmeldenummer: 02025449.6
(22) Anmeldetag: 15.11.2002
(51) Int. Cl.: B30B 11/08

(54) **Rotor für eine Tablettenpresse**
Rotor for tabletting press
Rotor pour une presse à comprimés

(30) Priorität: 01.12.2001 DE 10159114
(43) Veröffentlichungstag der Anmeldung: 04.06.2003
(73) Patentinhaber: Fette GmbH, 21493 Schwarzenbek (DE)
(72) Erfinder: Hinzpeter, Jürgen, 21493 Schwarzenbek (DE); Zeuschner, Ulrich, 21493 Schwarzenbek (DE); Lüneburg, Peter, 23919 Berkenthin (DE); Arndt, Ulrich, 21481 Lauenburg/Elbe (DE); Wolf, Hans, 21493 Schwarzenbek (DE); Rau, Matthias, 21521 Dassendorf (DE)
(74) Vertreter: Hauck Patent- und Rechtsanwälte

(56) Entgegenhaltungen:
- EP-A- 0 963 836
- DD-A- 225 851
- PATENT ABSTRACTS OF JAPAN vol. 1999, no. 02, 26. Februar 1999 (1999-02-26) & JP 10 305395 A (MURATA MFG CO LTD;KIKUSUI SEISAKUSHO:KK), 17. November 1998 (1998-11-17)
- PATENT ABSTRACTS OF JAPAN vol. 017, no. 503 (M-1478), 10. September 1993 (1993-09-10) & JP 05 131294 A (TDK CORP), 28. Mai 1993 (1993-05-28)

## Beschreibung

Die Erfindung bezieht sich auf einen Rotor für eine Tablettenpresse nach dem Oberbegriff des Patentanspruchs 1.

Der Rotor einer Umlauf-Tablettiermaschine enthält typischerweise eine Oberstempelaufhahme, eine Unterstempelführung sowie eine Matrizenscheibe. Die Unterstempelführung nimmt in achsparallelen Bohrungen einzelne Unterstempel auf, die zu Matrizenbohrungen der Matrizenscheibe ausgerichtet sind. Die Oberstempelaufnahme nimmt in achsparallelen Bohrungen Oberstempel auf, die zu den Matrizenbohrungen gleichfalls ausgerichtet sind. Bei dem Umlauf des Rotors wirken Ober- und Unterstempel mit geeigneten Führungen zusammen bzw. mit Druckrollen, damit ein Pressling hergestellt und ausgeworfen wird. Die Oberstempelaufnahme ist zumeist ein separates Bauteil, während üblicherweise Unterstempelrührung und Matrizenscheibe von einem einteiligen Körper gebildet sind.

Die herkömmliche Konstruktion wird bisher bei überwiegend allen Tablettiermaschinen angewendet. Sie ist insofern auch vorteilhaft, als Matrizen und die Aufnahmebohrungen in der Matrizenscheibe für die Matrizen "genormt" sind. In der hier benutzten Terminologie sind Matrizen die Formwerkzeuge, die zumeist hülsenförmig in Aufnahmebohrungen der Matrizenscheibe aufgenommen sind. Die Innenkontur der Matrizen bestimmt die Kontur des Presslings. Aus dem obigen Grunde können Matrizen unabhängig von der Stationszahl, vom Maschinenhersteller, vom Teilkreisdurchmesser usw. in jeder Tablettenpresse eingesetzt werden, die herkömmlichen Standards entspricht. Darüber hinaus sind Matrizen relativ unaufwändig in der Herstellung.

Dagegen stehen erhebliche Nachteile. Die Fertigung einer Matrizenscheibe ist sehr aufwändig, da die Matrizenaufnahmebohrungen in Durchmesser, Tiefe und Positionsgenauigkeit präzise gefertigt werden müssen. Gleichwohl kann nicht immer vermieden werden, dass die Matrizen entweder über die Oberseite der Matrizenscheibe überstehen oder tiefer liegen. Hierdurch ergeben sich Probleme beim Tablettieren, aber auch beim Reinigen. Ohnehin ist das Reinigen der Matrizenaufnahmebohrungen und der Sacklochgewindebohrungen für die Matrizenschrauben aufwändig. Bekanntlich müssen die Matrizen mit Hilfe von radial in die Matrizenscheibe eingeschraubten Schraubenbolzen in den Aufnahmebohrungen festgelegt werden. Darüber hinaus ist der Montageaufwand beim Ein- und Ausbau der Matrizen relativ hoch. Schließlich ist das Ausrichten der Matrizen zu den Oberstempeln mit Aufwand und Schwierigkeiten verbunden.

Aus JP 10 305395 A ist eine Tablettenpresse bekannt geworden, bei der die Matrizenscheibe aus einzelnen Segmenten zusammengesetzt ist. Bohrungen der Segmente nehmen hülsenartige Matrizen auf zur Formung der Presslinge in deren Bohrungen. Die Matrizenscheibensegmente werden zwischen Abschnitten der Oberstempelführungen und der Unterstempelführungen mittels Spannschrauben festgelegt, wobei diese Abschnitte parallele Spannflächen aufweisen, zwischen denen die Segmente verspannt werden.

Der Erfindung liegt die Aufgabe zugrunde, einen Rotor für eine Tablettenpresse dahingehend zu verbessern, dass der Aufwand zum Betrieb der Presse deutlich verringert wird.

Diese Aufgabe wird durch die Merkmale des Patentanspruchs 1 gelöst.

Erfindungsgemäß besteht die Matrizenscheibe aus mindestens zwei Ringsegmenten, die mittels einer Befestigungsvorrichtung kraft- und/oder formschlüssig am Körper der Unterstempelführung anbringbar ist. Je nach konstruktiver Ausführung können die Matrizenringsegmente auch axial an der Oberstempelaufnahme, radial an der Unterstempelführung oder axial und radial an der Oberstempelaufnahme angebaut werden. Es ist auch möglich, Unterstempelführung und Oberstempelaufnahme einteilig zu fertigen.

Die erfindungsgemäße Ausbildung des Rotors weist etliche Vorteile auf. Die Ringsegmente können ohne weiteres vom Rotor demontiert werden, ohne dass ein Ausbau des Rotors als Ganzes erforderlich ist. Daher gestaltet sich das Reinigen außerordentlich einfach. Eine weitere Vereinfachung wird dadurch erhalten, dass spezielle Matrizen nicht mehr erforderlich sind, vielmehr dass Formwerkzeuge unmittelbar von den Bohrungen in den Ringsegmenten gebildet sind. Eine Verunreinigung der Bohrungen für die Feststellschrauben der Matrizen kann daher nicht auftreten.

Ein weiterer Vorteil der schnellen De- und Montage besteht auch darin, dass ein leichter Wechsel von einer Kontur eines Presslings zur nächsten erfolgen kann. Auch hierbei entfällt der Ein- und Ausbau von Matrizen, da Matrizen bei dem erfindungsgemäßen Rotor nicht mehr verwendet werden müssen. Hiermit ist ein weiterer Vorteil verbunden, dass auf einem Teilkreis mehr Bohrungen untergebracht werden können als bei der Verwendung von Matrizen. Bei der Verwendung von Matrizen wird die Anzahl der Matrizen begrenzt durch die Wanddicke der Matrizen und die radialen Sacklochgewindebohrungen zur Festlegung der Matrizen mittels Schrauben.

Da Matrizen nicht mehr verwendet werden, gibt es auch keine über- oder unterstehenden Matrizen, welche die Funktion der Presse beeinträchtigen könnten und das Reinigen erschweren.

Bisher liegt der Werkstoff für die Matrizenscheibe fest (z. B. GGG-40, VA-Guss, Stahl etc.), die aus Verschleißgründen in den meisten Fällen noch hartverchromt wird. Die Matrizen können und werden aus verschiedenen Werkstoffen (gehärteter Stahl, Hartmetall, Keramik etc.) hergestellt, so dass sich die produktberührende Fläche (Oberseite der Matrizenscheibe) aus unterschiedlich verschleißfesten Materialien zusammensetzt. Dies wird bei den Matrizenringsegmenten vermieden. Hierbei ist immer die ganze produktberührende Fläche aus einem Werkstoff.

Die Matrizenringsegmente werden mit ihrer Oberseite vorzugsweise axial gegen eine Ringfläche gespannt, die dem Niveau der jetzigen Matrizenscheibe entspricht. Auf diesem Niveau werden die Matrizen gefüllt, die fertigen Tabletten ausgestoßen und über einen Abstreifer aus der Maschine geführt. Dadurch ist gewährleistet, dass bei einem Wechsel der Matrizenringsegmente die Einstellung der Fülleinrichtung und des Tablettenabstreifers nicht verändert zu werden braucht. Dies bietet auch die Möglichkeit die Oberseite der Matrizenringsegmente z. B. bei Verschleiß nachzuarbeiten, ohne das Niveau der Matrizenringsegmentoberseite bezogen auf die Fülleinrichtung, Tablettenabstreifer etc. zu verändern.

Nach einer Ausgestaltung der Erfindung ist die Ober- und Unterseite der Ringsegmente planparallel. Eine Fertigung derartiger Ringsegmente gestaltet sich verhältnismäßig einfach.

Die Befestigungsvorrichtung nach Patentanspruch 2 kann Spannschrauben aufweisen, die achsparallel angeordnet sind und gegen die Unterseite der Ringsegmente wirken, um diese gegen die Radialfläche anzupressen. Bei Verwendung von Spannkeilen nach Patentanspruch 1 werden diese mit Hilfe von radial angeordneten Spannbolzen gegen Schrägflächen der Ringsegmente und des Körpers für die Unterstempelführung gepresst und verspannen dadurch die Ringsegmente fest am Körper.

Die Erfindung wird nachfolgend anhand von Zeichnungen näher erläutert.
Fig. 1 zeigt perspektivisch den Teil eines Rotors nach der Erfindung.
Fig. 2 zeigt einen Radialschnitt durch die Darstellung nach Fig. 1.
Fig. 3 zeigt eine alternative Befestigungsmöglichkeit von Ringsegmenten.

In Fig. 1 ist ein Teil eines Rotors 10 einer Tablettenpresse oder Tablettiermaschine zu erkennen. Er weist eine Oberstempelaufnahme 12 auf mit Aufnahmebohrungen 14 für nicht gezeigte Oberstempel. Er weist ferner eine Unterstempelführung 16 auf mit Aufnahmebohrungen 18 für nicht gezeigte Unterstempel. Die Unterstempelführung 16 ist Teil eines Körpers 20. Der Körper 20 und die Oberstempelaufnahme 12 sind separate Teile und werden über radiale Flächen gegeneinander verspannt, was jedoch im Einzelnen nicht dargestellt und an sich bekannt ist.

In Fig. 1 sind außerdem zwei Ringsegmente 22, 24 gezeigt, welche mit weiteren Ringsegmenten eine Matrizenscheibe 26 bilden. Die Ringsegmente 22, 24 haben auf einem Teilkreis liegende Bohrungen 28, mit denen die nicht gezeigten Ober- und Unterstempel zusammenarbeiten zwecks Herstellung von Tabletten bzw. Presslingen. Die Kontur der Bohrungen 28 bestimmt mithin die Kontur der Presslinge.

In Fig. 1 ist schließlich ein Spannkeil 30 zu erkennen zur Befestigung des Ringsegments 24 am Körper 20 mit Hilfe einer Spannschraube 32. Die Befestigung der Ringsegmente geht deutlicher aus den Figuren 2 und 3 hervor.

Da der Grundaufbau nach den Figuren 2 und 3 gleich ist, werden gleiche Teile mit gleichen Bezugszeichen versehen bzw. mit den gleichen Bezugszeichen wie in Fig. 1.

In den Figuren 2 und 3 ist außerdem jeweils ein Oberstempel 34 bzw. ein Unterstempel 36 dargestellt. Der Aufbau und die Funktion der Stempel 34, 36 soll nicht erörtert werden, da dies allgemein zum Stand der Technik gehört. Auch die übrigen Teile der Tablettiermaschine nach den Figuren 2 und 3 sollen nicht weiter erörtert werden. Es sei lediglich angemerkt, dass der Rotor 10 insgesamt um eine vertikale Achse von einem geeigneten Antrieb in Drehung versetzt wird, sodass die Stempel 34, 36 Auf- und Abwärtsbewegungen ausführen zur Herstellung eines Presslings in den Bohrungen 28.

Man erkennt in den Figuren 2 und 3, dass der Körper 20 eine nach unten weisende Radialfläche 40 hat und im rechten Winkel dazu angeordnet eine zylindrische Umfangsfläche 42. Die Flächen 40, 42 dienen zur präzisen Festlegung der Ringsegmente 22, 24. Zur Befestigung der Ringsegmente ist in Fig. 2 der Keil 30 dargestellt, der mit einer nach unten weisenden Schrägfläche 44 der Ringsegmente und mit einer nach oben weisenden Schrägfläche 46 des Körpers 20 zusammenwirkt, indem er mit Hilfe der radialen Spannschraube 32 radial nach einwärts gepresst wird. Auf diese Weise werden die Ringsegmente fest gegen die Flächen 40, 42 gespannt und erhalten dadurch ihre präzise Lage.

Bei der Ausführungsform nach Fig. 3 sind im Körper 20 in gleichmäßigen Umfangsabständen Bolzen 48 vorgesehen, die gegen die Unterseite der Ringsegmente anliegen und mit Gewindeabschnitten 50 in Gewindebohrungen 52 eines Rings 54 sitzen, der fest mit dem Körper 20 verbunden ist. Mit Hilfe des gezeigten Bolzens lassen sich die Ringsegmente ebenfalls fest gegen die Flächen 40, 42 verspannen.

## Patentansprüche

1. Rotor für eine Tablettenpresse mit einer Oberstempelaufnahme (12) für die Oberstempel (34) und einer Unterstempelführung (20) für die Unterstempel (36) der Tablettenpresse sowie einer Matrizenscheibe mit einer Reihe von Bohrungen (28), die zu den Ober- und Unterstempeln (34, 36) ausgerichtet sind, wobei die Matrizenscheibe aus mindestens zwei Ringsegmenten (22, 24) besteht, die mittels einer Befestigungsvorrichtung kraft- und/oder formschlüssig am Körper (20) der Unterstempelführung (16) oder an der Oberstempelaufnahme (12) anbringbar sind, **dadurch gekennzeichnet, dass** die Ober- und Unterstempel (34, 36) unmittelbar mit Bohrungen (28) der Ringsegmente (22, 24) zur Herstellung von Presslingen in den Bohrungen (28) zusammenwirken.

2. Rotor nach Anspruch 1, **dadurch gekennzeichnet, dass** Ober- und Unterseite der Ringsegmente (22, 24) von planparallelen Flächen gebildet sind.

3. Rotor nach Anspruch 1 oder 2, **dadurch gekennzeichnet, dass** der Körper (20) der Unterstempelführung (16) eine zylindrische Umfangsfläche (42) und eine plane Radialfläche (40) aufweist und die Befestigungsvorrichtung Spannmittel aufweist, mit welchen die Ringsegmente (22, 24) gegen die Umfangs- und Radialfläche (42, 40) gespannt werden.

4. Rotor nach Anspruch 3, **dadurch gekennzeichnet, dass** in achsparallelen, im Umfangsabstand beabstandeten Gewindebohrungen des Körpers (20) Spannbolzen (48) angeordnet sind, die von unten gegen die Ringsegmente (22, 24) wirken.

5. Rotor nach Anspruch 3, **dadurch gekennzeichnet, dass** die Ringsegmente (22, 24) radial innen an der Unterseite eine Schrägfläche (44) aufweisen und der Körper (20) unterhalb der Schrägfläche (44) eine weitere Schrägfläche (46) aufweist und Spannkeile (30) für die Ringsegmente (22, 24) vorgesehen sind, die mittels Spannbolzen (32), die radial in Gewindebohrungen des Körpers (20) einschraubbar sind, radial nach innen gespannt werden unter Anpassung des zugeordneten Ringsegments (22, 24) gegen die radiale und die Umfangsfläche (40, 42) des Körpers (20).

## Claims

1. A rotor for a tablet press including an upper-ram receptacle (12) for the upper rams (34) and a lower-ram guide (20) for the lower rams (36) of the tablet press, as well as a retainer plate having a series of die-bores (28) which are oriented towards the upper and lower rams (34, 36)wherein the retainer plate is composed of at least two ring segments (22, 24) which are adapted to be mounted non-positively and/or positively to the body (20) of the lower-ram guide (16) or the upper-ram receptacle (12) by means of a fixing device, **characterized in that** the upper and lower rams (34, 36) directly interact with bores (28) of the ring segments (22, 24) for producing pellets in te bores (28).

2. The rotor as claimed in claim 1, **characterized in that** the upper and lower sides of the ring segments (22, 24) are defined by plane-parallel surfaces.

3. The rotor as claimed claim 1 or 2, **characterized in that** the body (20) of the lower-ram guide (16) has a cylindrical circumferential surface (42) and a planar radial surface (40), and the fixing device has locking means by which to tighten the ring segments (22, 24) against the circumferential and radial surfaces (42, 40).

4. The rotor as claimed in claim 3, **characterized in that** axially parallel threaded bores of the body (20) which are spaced at a circumferential spacing have disposed therein locking screws (48) which act against the ring segments (22, 24) from the bottom.

5. The rotor as claimed in claim 34, **characterized in that** the ring segments (22, 24) have a slanting area (44) radially inwardly at the lower side and the body (20) has another slanting area (46) below the slanting area (44) and locking wedges (30) arc provided for the ring segments (22, 24) that are adapted to be radially screwed into threaded bores of the body (20) by the use of locking screws (32), and are radially locked towards the inside while accommodating the associated ring segment (22, 24) against the radial and circumferential surface (40, 42) of the body (20).

## Revendications

1. Rotor pour une presse à comprimés avec un logement de poinçons supérieurs (12) pour les poinçons supérieurs (34) et un guide de poinçons inférieurs (20) pour les poinçons inférieurs (36) de la presse à comprimés ainsi qu'avec un disque de matrices avec une série d'alésages (28) qui sont alignés par rapport aux poinçons supérieurs et inférieurs (34, 36), le disque de matrices étant composé d'au moins deux segments annulaires (22, 24) qui peuvent, au moyen d'un dispositif de fixation, être mis en place, par liaison de force et/ou de forme, sur le corps (20) du guide de poinçons inférieurs (16) ou sur le logement de poinçons supérieurs (12), **caractérisé en ce que** les poinçons supérieurs et inférieurs (34, 36) coopèrent directement avec des alésages (28) des segments annulaires (22, 24) pour la fabrication de pièces pressées dans les alésages (28).

2. Rotor selon la revendication 1, **caractérisé en ce que** le côté supérieur et le côté inférieur des segments annulaires (22, 24) sont formés de surfaces planes et parallèles.

3. Rotor selon la revendication 1 ou 2, **caractérisé en ce que** le corps (20) du guide de poinçons inférieurs (16) présente une face circonférentielle (42) cylindrique et une face radiale (40) plane, et **en ce que** le dispositif de fixation présente des moyens de serrage avec lesquels les segments annulaires (22, 24) sont serrés contre les faces circonférentielle et radiale (42, 40).

4. Rotor selon la revendication 3, **caractérisé en ce que**, dans des alésages filetés du corps (20) qui sont parallèles à l'axe et espacés dans l'espacement circonférentiel, des boulons de serrage (48) sont disposés, qui agissent à partir du bas contre les segments annulaires (22, 24).

5. Rotor selon la revendication 3, **caractérisé en ce que** les segments annulaires (22, 24) présentent, à l'intérieur radialement, sur le côté inférieur, une face oblique (44), et **en ce que** le corps (20) présente, au-dessous de la face oblique (44), une autre face oblique (46), et **en ce qu'**il est prévu, pour les segments annulaires (22, 24), des clavettes de serrage (30) qui, au moyen de boulons de serrage (32) qui peuvent être vissés radialement dans des alésages filetés du corps (20), sont serrées radialement vers l'intérieur avec adaptation du segment annulaire (22, 24) affecté contre la face radiale et la face circonférentielle (40, 42) du corps (20).
